# FASCICULE DE BREVET EUROPEEN

(11) **EP 0 874 347 B1**
(45) Date de publication et mention de la délivrance du brevet: **06.03.2002**
(21) Numéro de dépôt: 98420052.7
(22) Date de dépôt: 24.03.1998
(51) Int. Cl.: G09F 3/12

(54) **Dispositif permettant l'indentification visuelle de l'état d'une structure en bois, poteau notamment, après un contrôle de qualité**
Vorrichtung zur visuellen Identifizierung des Zustandes einer Holzstruktur, insbesondere eines Pfosten, nach Qualitätskontrolle
Device for the visual identification of the condition of a wood construction, particularly a post, after a quality-control

(30) Priorité: 25.04.1997 FR 9705427
(43) Date de publication de la demande: 28.10.1998
(73) Titulaire: Sandoz, Jean-Luc, 1110 Morges (CH)
(72) Inventeur: Sandoz, Jean-Luc, 1110 Morges (CH)
(74) Mandataire: Dupuis, François

(56) Documents cités:
- DE-U- 1 759 354
- GB-A- 1 470 274

## Description

La présente invention a trait à un dispositif simple, efficace, permettant une identification visuelle, permanente, de l'état d'une structure en bois, poteau notamment, après réalisation d'un contrôle périodique.

Il est bien connu, voire notamment le FR-A-2 707 759 (correspondant à l'US 5 567 871 au nom du Demandeur) que les poteaux ou autres structures en bois, utilisés notamment pour les lignes de téléphone ou lignes électriques, doivent être contrôlés périodiquement pour vérifier leur état afin de décider des opérations d'entretien et/ou de remplacement si cela est nécessaire.

L'un des problèmes qui se pose après de tels contrôles réside dans l'utilisation du diagnostic réalisé, notamment en vue d'informer rapidement et efficacement le personnel en charge de l'entretien. Par ailleurs, après contrôle, il est également nécessaire de pouvoir être informé sur l'échéance à laquelle doit être réalisé un nouveau contrôle, cette échéance pouvant être plus ou moins proche en fonction de la qualité physique et/ou mécanique du poteau ou de la structure.

Or on a trouvé, et c'est ce qui fait l'objet de la présente invention, un dispositif simple, efficace, qui permet l'identification visuelle donnant simultanément l'état de la structure contrôlée, ainsi que le délai dans lequel un nouveau contrôle doit être effectué.

D'une manière générale, le dispositif conforme à l'invention se compose d'une part d'un support d'informations et, d'autre part, d'un moyen de fixation directement sur la structure contrôlée et il se **caractérise** en ce que :
- le support d'informations se présente sous la forme de plaques réalisées dans une gamme de couleurs différentes et comportant en leur centre un orifice pour le moyen de fixation ;
- le moyen de fixation est constitué par un clou enfichable dans la structure contrôlée au travers de l'orifice que comporte la plaque, la tête dudit clou comportant sur sa face apparente, réalisée dans la masse, une mention permettant d'identifier au moins l'année au cours de laquelle a été effectué le contrôle ;
- au moins la face visible des plaques comporte, également formée dans la masse, une mention indiquant soit que la structure contrôlée est dangereuse et doit être remplacée, soit le délai fixé pour un nouveau contrôle, lesdites mentions étant disposées selon une couronne non masquée par la tête du clou, autour de l'orifice (3), chaque plaque (1) comportant plusieurs fois la même mention, selon une disposition symétrique par rapport audit orifice (3).

Dans une forme de réalisation préférentielle, la plaque support d'informations se présente sous la forme d'un disque circulaire en matière plastique colorée dans la masse, les informations étant réalisées en relief sur les deux faces.

De manière pratique, ces plaques seront réalisées dans une gamme comportant au moins trois couleurs différentes, rouge, orange, vert par exemple, mais cela n'est pas limitatif.

L'invention et les avantages qu'elle apporte sera cependant mieux comprise grâce à l'exemple de réalisation donné ci-après à titre indicatif mais non limitatif et qui est illustré par les schémas annexés dans lesquels :
La figure 1 illustre en perspective, de manière éclatée, les deux éléments entrant dans la réalisation du dispositif conforme à l'invention ;
les figures 2,3,4 et 5 sont des vues en plan d'une série de plaques d'informations sous forme de disque.

Si l'on se reporte aux schémas annexés, l'invention se présente donc sous la forme d'un support d'informations, désigné par la référence générale (1) et d'un moyen de fixation désigné par la référence générale (2).

Le support d'informations est de préférence constitué par un disque comportant en son centre un orifice (3). Le moyen de fixation est constitué par un clou dont la tige (4) est destinée à être enfichée dans le poteau contrôle et dont la tête (5) comporte sur sa face visible, en relief, une indication sur l'année où est effectué le contrôle, 97 par exemple. Les supports d'informations se présentent sous la forme d'une gamme de disques de couleurs différentes, quatre d'un point de vue pratique, par exemple rouge (figure 2), orange (figure 3), vert clair (figure 4) et vert foncé (figure 5). Sur chacun des disques est portée une mention dans l'état de la structure et le délai nécessaire pour un prochain contrôle.

Le support rouge (figure 2) sera utilisé pour être apposé sur une structure en bois dont le contrôle est tel qu'elle implique un changement immédiat.

Les supports orange, vert clair, vert foncé indiquent respectivement que les structures sont en plus ou moins bon état en indiquant le délai prévisible pour un nouveau contrôle, par exemple trois ans, cinq ans, huit ans.

Ces disques sont de préférence réalisés en matière plastique et les inscriptions qu'ils comportent sont en relief. Ils sont donc pratiquement imputrescibles. Par ailleurs, les mentions sont disposéesde préférence selon une couronne, ce qui permet de les lire facilement quelle que soit l'orientation du disque après qu'il ait été apposé sur la structure contrôlée.

Un tel dispositif de conception particulièrement simple est non seulement très facile à être mis en place, sa fixation par le centre favorisant par ailleurs son maintien contre des poteaux cylindriques.

## Revendications

1. Dispositif permettant l'identification visuelle de l'état d'une structure en bois, poteau notamment, après un contrôle de qualité se composant d'une part, d'un support d'informations (1) et, d'autre part, d'un moyen de fixation (2) directement sur la structure contrôlée, **caractérisé en ce que** :
- le support d'informations se présente sous la forme de plaques circulaires, réalisées dans une gamme de couleurs différentes et comportant en leur centre un orifice (3) pour le moyen de fixation ;
- le moyen de fixation (2) est constitué par un clou enfichable dans la structure contrôlée au travers de l'orifice (3) que comporte chaque plaque (1), la tête (5) dudit clou comportant sur sa face apparente, réalisée dans la masse, une mention permettant d'identifier au moins l'année au cours de laquelle a été effectué le contrôle ;
- au moins la face visible des plaques (1) comporte, également formée dans la masse, des mentions indiquant soit que la structure contrôlée est dangereuse et doit être remplacée, soit le délai fixé pour un nouveau contrôle, lesdites mentions étant disposées selon une couronne non masquée par la tête du clou, autour de l'orifice (3), chaque plaque (1) comportant plusieurs fois la même mention, selon une disposition symétrique par rapport audit orifice (3).

2. Dispositif selon la revendication 1, **caractérisé en ce que** la plaque support d'informations (1) se présente sous la forme d'un disque circulaire en matière plastique colorée dans la masse, les informations étant réalisées en relief sur les deux faces.

3. Dispositif selon l'une des revendications 1 et 2, **caractérisé en ce que** les plaques support d'informations sont réalisées dans une gamme comportant au moins trois couleurs différentes.

4. Dispositif selon la revendication 3, **caractérisé en ce que** la gamme de couleurs des plaques d'informations comporte au moins un coloris rouge, un coloris orangé et un coloris vert.

## Claims

1. Device for the visual identification of the condition of a wood construction, particularly a post, after a quality control, composed, on the one hand, of an information support (1) and, on the other hand, of a means (2) for fastening directly onto the checked structure, **characterized in that**:
- the information support has the form of circular plates produced in a range of different colours and including at their centre a hole (3) for the fastening means;
- the fastening means (2) consists of a nail which can be driven into the checked structure through the hole (3) in each plate (1), the head (5) of said nail including, on its visible face, produced in the mass, text making it possible to identify at least the year during which the control was carried out;
- at least the visible face of the plates (1) includes, also formed in the mass, texts indicating either that the checked structure is dangerous and should be replaced or the deadline set for a further control, said texts being arranged in a ring not concealed by the head of the nail, around the hole (3), each plate (1) including the same text several times in a symmetrical arrangement around said hole (3).

2. Device according to Claim 1, **characterized in that** the information-support plate (1) has the form of a circular disc made from plastic material dyed in the mass, the information being produced in relief on both faces.

3. Device according to one of Claims 1 and 2, **characterized in that** the information-support plates are produced in a range including at least three different colours.

4. Device according to Claim 3, **characterized in that** the range of colours of the information plates includes at least one red colourway, one orange colourway and one green colourway.

## Patentansprüche

1. Vorrichtung zur visuellen Erkennung des Zustands einer Holzstruktur, insbesondere eines Pfostens oder Mastes, nach einer Kontrolle der Beschaffenheit, die sich einerseits aus einem Informationsträger (1) und andererseits aus einem Mittel (2) der direkten Befestigung an der überprüften Struktur zusammensetzt,
**dadurch gekennzeichnet, dass**:
- sich der Informationsträger in der Form von runden Plaketten aus einer Reihe verschiedener Farben darstellt, die in ihrer Mitte eine Öffnung (3) für das Befestigungsmittel umfassen;
- das Befestigungsmittel (2) aus einem Nagel besteht, der durch die Öffnung (3) auf jeder Plakette (1) in die überprüfte Struktur getrieben werden kann, wobei der Kopf (5) des Nagels auf seiner in der Masse ausgebildeten äusseren Fläche eine Angabe trägt, die mindestens das Jahr erkennen lässt, in dem die Überprüfung stattgefunden hat;
- mindestens die sichtbare Fläche der Plaketten (1) eine ebenfalls in der Masse ausgebildete Angabe trägt, die entweder anzeigt, dass die überprüfte Struktur gefährlich ist und ersetzt werden muss, oder den für eine neue Überprüfung festgelegten Zeitraum, wobei diese Angaben unverdeckt vom Kopf des Nagels kranzförmig um die Öffnung (3) herum angeordnet sind, wobei jede Plakette (1) nach einer gegenüber der Öffnung (3) symmetrischen Anordnung mehrmals dieselbe Angabe aufweist.

2. Vorrichtung nach Anspruch 1,
**dadurch gekennzeichnet, dass** die Informationsträgerplakette (1) sich in der Form einer runden Scheibe aus in der Masse farbigen Kunststoff darstellt, wobei die Angaben auf beiden Flächen erhaben ausgeführt sind.

3. Vorrichtung nach einem der Ansprüche 1 und 2,
**dadurch gekennzeichnet, dass** die Informationsträgerplaketten in einer Farbskala mit mindestens drei verschiedenen Farben ausgeführt sind.

4. Vorrichtung nach Anspruch 3,
**dadurch gekennzeichnet, dass** die Farbskala der Informationsträgerplaketten mindestens eine rote, eine orange und eine grüne Farbgebung umfasst.
